# EUROPÄISCHE PATENTSCHRIFT

(11) **EP 1 345 700 B1**
(45) Veröffentlichungstag und Bekanntmachung des Hinweises auf die Patenterteilung: **16.02.2005**
(21) Anmeldenummer: 01271978.7
(22) Anmeldetag: 23.10.2001
(51) Int. Cl.: B04B 1/20

(54) **VOLLMANTEL-SCHNECKENZENTRIFUGE MIT TELLEREINSATZ**
SOLID-BOWL SCREW CENTRIFUGE
CENTRIFUGEUSE A VIS, A BOL PLEIN, A ASSIETTES

(30) Priorität: 27.12.2000 DE 10065060
(43) Veröffentlichungstag der Anmeldung: 24.09.2003
(73) Patentinhaber: Westfalia Separator AG, 59302 Oelde (DE)
(72) Erfinder: HERMEIER, Jürgen, 45721 Haltern (DE); BRÜNING, Paul, 59302 Oelde (DE); HORSTKÖTTER, Ludger, 59320 Ennigerloh (DE)
(74) Vertreter: Dantz, Jan Henning
(86) Internationale Anmeldenummer: PCT/EP2001/012196
(87) Internationale Veröffentlichungsnummer: WO 2002/051550

(56) Entgegenhaltungen:
- EP-A- 0 806 245
- DE-A- 4 320 265
- GB-A- 998 669
- US-A- 6 030 332

## Beschreibung

Die Erfindung betrifft eine Vollmantel-Schneckenzentrifuge nach dem Oberbegriff des Anspruches 1.

Aus dem Stand der Technik ist es bereits bekannt, auch bei Vollmantel-Schneckenzentrifugen Telleranordnungen vorzusehen. So zeigt die US 5 310 399 Teller, welche auf dem Schneckenkörper angeordnet sind, und zwar zwischen mehreren Schneckengängen der Schnecke, Eine ähnliche Konstruktion ist aus der DE 26 17 692 bekannt. Auch in dieser mehrstufigen Dekanteranordnung liegen die Teller jeweils auf der Schnecke.

Daneben gibt es auch Konstruktionen, bei denen eine Art Tellertrommel der eigentlichen Dekantertrommel nachgeschaltet wird (siehe z.B. die IT 496 031 oder die SU 385 629).

Weitere bekannte Kombinationen von Vollmantel-Schneckenzentrifugen mit Tellereinsätzen sind aus der WO 98/45045, der FR 1449 064, der FR 2 532 189 und der GB 998 669 bekannt. Die GB 998 669 bildet den gattungsgmäßen Stand der Technik. Hier ist dem Dekanter als eine Baueinheit eine Art kompletter Separator nachgeschaltet, hierdurch erfolgt die Nachklärung des im Dekanter vorgeklärten Produktes im Grunde wie bei einer vollständig getrennten Reihenschaltung von Dekanter und Separator.

Im Separator mit dem Tellerpaket wird dabei auf einem größeren Durchmesser der Düsen das Konzentrat und im Zentrum die geklärte Phase abgeleitet Außerhalb des Tellerpakets ist ein Feststoffraum ausgebildet, der auf beiden Seiten durch konische Wandungen begrenzt wird. Der Außendurchmesser dieses Separators liegt z.B. in der SU 385 629 oder der gattungsgemäßen GB 998 669 auf einem größeren Radius als der Außendurchmesser des Dekanters.

Die eingangs genannten weiteren Dekanterkonstruktionen mit integrierten Tellerpaketen zeichnen sich dadurch aus, daB die Tellerpakete jeweils auf den Schneckenkörpern angebracht sind und somit mit einer Differenzdrehzahl zum Trommelmantel rotieren. Hieraus bedingen sich zwangsläufig störende Spalte, ferner ist keine optimale Ausnutzung des Bauraumes möglich.

Aus der WO 99/52641 (sowie der parallelen US-A-6030332) ist es bekannt, das Tellerpaket direkt dem Flüssigkeitsablauf vorzuschalten, so dass es am Trommeldeckel angeordnet ist. Problematisch ist hier aber, das das Tollerpaket den zylindrischen Bereich der Zentrifuge im wesentlichen ausfüllt, so dass anders als bei der GB-A-998669 nicht einem vollständigen Dekanter, der zunächst seine Wirkung entfaltet, ein Seperator nachgeschaltet wird. Eine ähnliche Konstruktion wie die US-A-6 030 322 zeigt die DE 1 482 721.

Die Erfindung hat die Aufgabe, die gattungsgemäße Zentrifuge derart weiterzuentwickehl, dass bei kostengünstiger Konstruktion auf einfache Weise eine Ableitung des Konzentrates aus dem Bereich der Teller zum Trommelmantel hin erfolgt, wobei auch die aus der Befestigung der Tellerpakete auf den Schneckenkörper resultierenden Probleme vermieden werden sollen.

Die Erfindung löst diese Aufgabe durch den Gegenstand des Anspruches 1.

Der konische Abschnitt der Scheibe sowie der entgegengesetzt zum konischen Abschnitt der Scheibe ausgebildete konische Trommeldeckel bilden hiermit einen zweifach sich konisch verjüngenden Feststoff- bzw. Konzentratsammelraum, der eine besondere vorteilhafte Ableitung des Konzentrates zum Trommelmantel hin ermöglicht, ohne dass das Ansetzen eines separat ausgebildeten, dem Dekanter nachgeschalteten Separators nach Art des gattungsgemäßen Standes der Technik notwendig wäre. Hierzu ist das Tellerpaket in einem zylindrischen Abschnitt der Trommelraumes mit im wesentlichen konstanten Durchmesser angeordnet und das Tellerpaket ist direkt dem Flüssigkeitsablauf vorgeschaltet, wobei es am Trommeldeckel anliegt und/oder an diesem angeordnet ist.

Da das Tellerpaket direkt am Trommeldeckel anliegt oder an diesem befestigt ist, rotiert es auch nicht mehr mit einer Differenzdrehzahl zum Trommelmantel sondern dreht sich mit diesem mit. Im Gegensatz zu Tellereinsätzen auf der Schnecke treten bei diesem mit der flüssigkeitsseitigen Trommelwand verbundenen Tellereinsatz keine störenden Kurzschlussverbindungen zwischen der Klarphasensammelleitung des Tellereisatzes und dem Feststoffraum außerhalb des Tellereinsatzes auf. Der Konzentratraum des Tellereinsatzes befindet sich außen am Tellerpaket, in welchem der Durchmesser des Trommelmantels durchgehend ausführbar ist und keiner Erweiterung bedarf. Auf diese Weise lassen sich auch schwer klärbare Gemische trennen, z.B. Gemische mit feinen Schwebstoffen.

Vorzugsweise ist die maximale radiale Erstreckung der Scheibe geringer ist als die radiale Erstreckung des Schneckenblattes. Insbesondere wird die Ableitung mittels eines Räumers am ersten Schneckenblatt erreicht, welches den Teller durchsetzt.

Der Trommeldeckel wird im wesentlichen konisch ausgebildet, was eine besonders einfache Befestigung der vorzugsweise vormontierten Tellerpaketeinheit am Trommeldeckel ermöglicht, zumal die Teller des Tellapaketes ebenfalls bevorzugt konisch ausgebildet sind.

Besonders hervorzuheben ist noch, daß nach einer weiteren bevorzugten Ausführungsform der Erfindung die Klarphasensammelleitung auf einem niedrigeren Durchmesser als die Außenwandung des Schneckenkörpers liegt.

Weitere vorteilhafte Ausführungen sind den übrigen Unteransprüchen zu entnehmen.

Nachfolgend werden Ausführungsbeispiele anhand der Zeichnung näher beschrieben. Es zeigt:
- Fig. 1: einen Schnitt durch eine erfindungsgemäße Vollmantel-Schneckenzentrifuge; und
- Fig. 2: einen Schnitt durch einen Teilbereich der erfindungsgemäßen Vollmantel-Schneckenzentrifuge.

Fig. 1 zeigt eine Vollmantel-Schneckenzentrifuge, welche neben den hier nicht weiter zu erläuternden Bestandteilen wie dem Antrieb A und dem Maschinengestell M eine Schleudertrommel mit einem Trommelmantel 1 und mit einer Schnecke 2 aufweist, wobei die Schnecke 2 einen Schneckenkörper 3 sowie ein den Schnekkenkörper 3 mehrfach umgebendes Schneckenblatt 4 umfaßt. Zwischen den Schneckengängen 4 ist eine Förderbahn zum Fördern/Transport eines zu verarbeitenden Schleudergutes ausgebildet.

Der Schneckenkörper 3 weist einen im hinteren Bereich leicht gestuften, zylindrischen Abschnitt 5a und einen sich darin anschließenden konisch verjüngenden Abschnitt 5b auf. Der zylindrische Abschnitt 5a wird axial von einem sich zumindest im Bereich des Trommelraumes 6 zwischen dem Schneckenkörper 3 und dem Trommelmantel 1 konisch ausgebildeten Trommeldeckel 7 verschlossen.

Die Funktion dieser Vollmantel-Schneckenzentrifuge ist wie folgt.

Das Schleudergut S wird durch das zentral angeordnete sowie mitrotierende Einlaufrohr 12 über einen Verteiler 20 in den Trommelraum 6 mit der Schnecke 2 und dem die Schnecke 2 umgebenden Trommelmantel 1 geleitet. Durch Einwirkung der Schwerkraft setzen sich die Feststoffteilchen in kürzester Zeit an der inneren Wandung des rotierenden Trommelmantels 1 ab. Der Verteiler 20 und das mitrotierende Einlaufrohr 12 bilden ein vorteilhaft hygienisches, weitgehend dichtes System.

Die Schnecke 2 rotiert mit einer etwas kleineren oder größeren Geschwindigkeit als die Trommel 1 und fördert den ausgeschleuderten Feststoff zum konischen Abschnitt hin aus der Trommel zum Feststoffaustrag.

Die Flüssigkeit strömt dagegen zum zylindrischen Abschnitt 5a am hinteren Ende der Trommel 1 und wird dort abgeleitet.

Dabei ist in Fig. 1 folgende Konstruktion dem Flüssigkeitsablauf vorgeschaltet.

Zwischen dem vom Trommeldeckel 7 aus betrachtet ersten Schneckengang x und dem Trommeldeckel 7 ist als Abschluß der Schnecke eine Art Scheibe 8 auf dem Schneckenkörper angeordnet, welcher einen scheibenartigen inneren Abschnitt 8a und einen stabilisierenden, konischen äußeren Abschnitt 8b aufweist, wobei die maximale radiale Erstreckung der Scheibe 8 geringer ist als die radiale Erstreckung des Schneckenblattes 4. Am Innendurchmesser der Scheibe 8 ist wenigstens eine Öffnung für einen Flüssigkeitsdurchtritt ausgebildet, hier ein Ringspalt 21. Vorzugsweise sind die konischen Teller 11 im wesentlichen der Konizität des Trommeldeckels 7 entsprechend ausgebildet.

Zwischen der Scheibe 8 und dem Trommeldeckel 7 ist wiederum ein Tellerpaket 9 angeordnet, welches als vormontierbare Einheit ausgebildet und direkt an der Innenseite des Trommeldeckels 7 befestigt ist. Das Tellerpaket weist eine "verteilerartig geformte" Halterung 10 auf, welche einen inneren zylindrischen Abschnitt 10a und einen sich daran axial anschließenden konischen Abschnitt 10b umfaßt. Zwischen dem konischen Abschnitt 10b und dem Trommeldeckel 7 sind die eigentlichen konischen Teller 11 angeordnet, welche vorzugsweise mittels Abstandshaltern beabstandet sind, die dem jeweiligen Einsatzzweck angepaßt werden (angeformte Leisten, punktförmige Abstandshalter usw.).

Im äußeren Bereich der Teller 1 sind Steigekanäle 13 ausgebildet, welche auch den konischen Abschnitt 10b durchsetzen. Alternativ kann das Tellerpaket 9 derart ausgebildet sein, daß die Zufuhr des zu klärenden Schleudergutes radial von außen erfolgt (hier nicht dargestellt).

Die Ableitung der Klarphase erfolgt durch eine Sammelleitung 14 am inneren Durchmesser der Teller 11 in der Wandung des zylindrischen Abschnittes 10b.

Die Sammelleitung 14 liegt vorzugsweise zumindest teilweise auf einem kleineren Durchmesser als die Außenwandung des Schneckenkörpers 3, was eine energiesparendere Betriebsweise bedingt als ein Anordnen der Sammelleitung auf einem größeren Durchmesser, die aber theoretisch auch denkbar ist. Die Sammelleitung 14 findet eine axiale Fortsetzung in einer Bohrung 15 des Trommeldeckels, welche in einem sich radial nach außen erstreckenden Ablauf 16 für die Klarphase mündet.

Der Konzentratraum befindet sich hier außen am Tellerpakt 9, wobei der Durchmesser des Trommelmantels 1 durchgehend ausgeführt ist und keine Erweiterung umfaßt. Die Konzentratabfuhr erfolgt mittels der Schnecke 2, wobei die Schnecke zum Austrag des Feststoffes aus dem Konzentratraum einen Räumansatz 17 aufweist, welcher die Scheibe 8 durchtritt. Der Durchmesser des Trommelmantels 1 ist diesem Bereich im wesentlichen konstant ausgebildet.

Zur Einstellung des Spiegeldurchmessers in der Trommel können bekannte System wie z.B. das Varipondsystem der Anmelderin eingesetzt werden (Regulierscheibe 22, die axial vor Ablauf schiebbar ist DE 43 20 265). Auch andere Einstellmöglichkeiten des Spiegels wie eine dem Tellerpaket nachgeschaltete Schälscheibe sind vorstellbar.

An der Halterung 10 und/oder am Trommeldeckel 7 sind ferner in vorteilhafter Weise an der von den Tellern 9 abgewandten Seite die Einleitung des Schleudergutes in das Tellerpaket unterstützende Rippen 23 ausgebildet.

Die Funktion dieser Anordnung ist wie folgt.

Das den Ringspalt 21 durchtretende Schleudergut strömt an den Rippen 23 in die Steigekanäle 13 des Tellerpaketes 9, wo die Klarphase zur Sammelleitung und die Feststoffe nach außen abgeleitet werden. Die Feststoffe werden von dem Räumansatz 17 mitgenommen und von der Schnecke zum konischen Abschnitt 5b gefördert.

Durch eine Rückspülvorrichtung kann das System bzw. das Tellerpaket gereinigt werden. Bei Bedarf kann der Reinigungseffekt durch Entleerung über eine Düse im Ablauf 16 und ein Fliehkraftventil 19 unterstützt werden.

Bevorzugt ist der Abstand der Teller 11 des Tellerpaketes 9 größer als 0,5 mm und kleiner als 3 mm; gemessen senkrecht zur Oberfläche der Teller. Der Neigungswinkel der konischen Teller zur Trommellachse liegt vorzugsweise zwischen 35° und 55°, insbesondere bei 40° bis 50°.

Besonders bevorzugt beträgt der Durchmesser der Teller 11 am äußeren Rand ca. 50 bis 75%, insbesondere 2/3 des Durchmessers des freien Schneckenbereiches oder des Trommelraumes.

### Bezugszeichen

- Trommelmantel: 1
- Schnecke: 2
- Schneckenkörper: 3
- Schneckenblatt: 4
- zylindrischer Abschnitt: 5a
- konischer Abschnitt: 5b
- Trommelraum: 6
- Trommeldeckel: 7
- Scheibe: 8
- innerer Abschnitt: 8a
- konischer Abschnitt: 8b
- Tellerpaket: 9
- Halterung: 10
- zylindrischer Abschnitt: 10a
- konischer Abschnitt: 10b
- konischen Teller: 11
- Einlaufrohr: 12
- Steigekanäle: 13
- Sammelleitung: 14
- Bohrung: 15
- Ablauf: 16
- Räumansatz: 17
- Fliehkraftventil: 19
- Verteiler: 20
- Ringspalt: 21
- Regulierscheibe: 22
- Rippen: 23
- Antrieb: A
- Maschinengestell: M

## Patentansprüche

1. Vollmantel-Schneckenzentrifuge, die folgendes aufweist:
- eine Schleudertrommel mit einem Trommelmantel (1) und einer Schnekke (2) mit einem Schneckenkörper (3), welcher von einem Schneckenblatt (4) umgeben ist, das mehrere, Schneckengänge ausbildet, wobei zwischen den Schneckengängen eine Förderbahn zum Transport eines zu verarbeitenden Schleudergutes ausgebildet ist,
- einen Zulauf (12) für das Schlendergut in die Schleudertrommel,
- mindestens einen Feststoffaustrag und mindestens einen Flüssigkeitsablauf (16),
- wobei in der Schleudertrommel ein Tellerpaket (9) mit Tellern (11) angeordnet ist,
- wobei der Trommelraum (6) axial von einem Trommeldeckel (7) verschlossen ist, der im wesentlichen konisch ausgebildet ist,
- wobei das Tellerpaket (9) direkt dem Flüssigkeitsablauf (16) vorgeschaltet ist und am Trommeldeckel (7) anliegt und/oder an diesem angeordnet ist,
**dadurch gekennzeichnet, daß**
- das Tellerpaket (9) in einem zylindrischen Abschnitt der Trommelraumes mit im wesentlichen konstanten Durchmesser angeordnet ist und
- zwischen dem vom Trommeldeckel (7) aus betrachtet ersten Schneckengang (x) und dem Trommeldeckel (7) als Abschluß der Schnecke eine Scheibe (8) vorgesehen ist, welche einen scheibenartigen inneren Abschnitt (8a) und einen zum Trommeldeckel entgegengesetzt, konischen äußeren Abschnitt (8b) aufweist.

2. Vollmantel-Schneckenzentrifuge nach Anspruch 1, **dadurch gekennzeichnet, daß** die konischen Teller (11) im wesentlichen der Konizität des Trommeldeckels (7) entsprechend ausgebildet sind.

3. Vollmantel-Schneckenzentrifuge nach Anspruch 1 oder 2, **dadurch gekennzeichnet, daß** das Tellerpaket eine Sammelleitung (14) für die geklärte Flüssigkeitsphase aufweist, welche vorzugsweise zumindest teilweise oder ganz auf einem kleineren Durchmesser in der Schleudertrommel liegt als die Außenwandung des Schneckenkörpers (3).

4. Vollmantel-Schneckenzentrifuge nach einem der vorstehenden Ansprüche, **dadurch gekennzeichnet, daß**, wobei die maximale radiale Erstreckung der Scheibe (8) geringer ist als die radiale Erstreckung des Schneckenblattes (4).

5. Vollmantel-Schneckenzentrifuge nach einem der vorstehenden Ansprüche, **dadurch gekennzeichnet, daß** am Innendurchmesser der Scheibe (8) wenigstens eine Öffnung (21), vorzugsweise ein Ringspalt, für einen Flüssigkeitsdurchtritt ausgebildet ist.

6. Vollmantel-Schneckenzentrifuge nach einem der vorstehenden Ansprüche, **dadurch gekennzeichnet, daß** zwischen der Scheibe (8) und dem Trommeldeckel (7) das Tellerpaket (9) ausgebildet ist.

7. Vollmantel-Schneckenzentrifuge nach einem der vorstehenden Ansprüche, **dadurch gekennzeichnet, daß** das Tellerpaket (9) eine Halterung (10) aufweist, welche einen inneren zylindrischen Abschnitt (10a) und einen sich daran axial anschließenden konischen Abschnitt (10b) umfaßt, wobei zwischen dem konischen Abschnitt (10b) und dem Trommeldeckel (7) die konischen Teller (11) angeordnet sind.

8. Vollmantel-Schneckenzentrifuge nach einem der vorstehenden Ansprüche, **dadurch gekennzeichnet, daß** das Tellerpaket (9) derart ausgebildet ist, daß die Zufuhr des zu klärenden Schleudergutes radial von außen erfolgt.

9. Vollmantel-Schneckenzentrifuge nach einem der vorstehenden Ansprüche, **dadurch gekennzeichnet, daß** die im äußeren Bereich der Teller (11) Steigekanäle (13) ausgebildet sind, welche vorzugsweise auch den konischen Abschnitt (10b) der Halterung (10) durchsetzen.

10. Vollmantel-Schneckenzentrifuge nach einem der vorstehenden Ansprüche, **dadurch gekennzeichnet, daß** mindestens der zwei Sammelleitungen im zylindrischen Abschnitt der Halterung (10) ausgebildet sind.

11. Vollmantel-Schneckenzentrifuge nach einem der vorstehenden Ansprüche, **dadurch gekennzeichnet, daß** die Sammelleitung (14) in den Ablauf (16) mündet, vorzugsweise über einer Bohrung (15) des Trommeldeckels (7).

12. Vollmantel-Schneckenzentrifuge nach einem der vorstehenden Ansprüche, **dadurch gekennzeichnet, daß** die Schnecke (2) zum Austrag des Feststoffes aus dem Konzentratraum einen Räumansatz (17) aufweist.

13. Vollmantel-Schneckenzentrifuge nach einem der vorstehenden Ansprüche, **dadurch gekennzeichnet, daß** das Zulaufrohr (12) derart ausgebildet ist, daß es mit der Schnecke (2) mitrotiert.

14. Vollmantel-Schneckenzentrifuge nach einem der vorstehenden Ansprüche, **dadurch gekennzeichnet, daß** an die Halterung (10) an der von den Tellern (11) abgewandten Seite oder an den Trommeldeckel (7) Rippen (23) zur Einleitung des Schleudergutes in das Tellerpaket (9) angesetzt sind.

15. Vollmantel-Schneckenzentrifuge nach einem der vorstehenden Ansprüche, **dadurch gekennzeichnet, daß** der Abstand der Teller (11) des Tellerpaketes (9) zwischen 0,5 und 3 mm liegt, gemessen senkrecht zur Oberfläche der Teller.

16. Vollmantel-Schneckenzentrifuge nach einem der vorstehenden Ansprüche, **dadurch gekennzeichnet, daß** der Neigungswinkel der konischen Teller (11) zur Trommellachse zwischen 35° und 55°, insbesondere bei 40° bis 50°, liegt.

17. Vollmantel-Schneckenzentrifuge nach einem der vorstehenden Ansprüche, **dadurch gekennzeichnet, daß** die radiale maximale Erstreckung der Teller (11) zwischen 50 und 75% des freien Schneckenbereiches oder des Trommelraumes (6) beträgt.

18. Vollmantel-Schneckenzentrifuge nach einem der vorstehenden Ansprüche, **dadurch gekennzeichnet, daß** die radiale maximale Erstreckung der Teller (11) bei 2/3 des freien Schneckenbereiches oder des Trommelraumes (6) liegt.

19. Vollmantel-Schneckenzentrifuge nach einem der vorstehenden Ansprüche, **dadurch gekennzeichnet, daß** zur Reinigung eine Rückspülvorrichtung und/oder ein Fliehkraftventil (19) und/oder eine Düse (19) vorgesehen ist.

20. Vollmantel-Schneckenzentrifuge nach einem der vorstehenden Ansprüche, **dadurch gekennzeichnet, daß** zur Regulierung des Flüssigkeitsspiegels eine Regulierscheibe (22) axial vor den Ablauf schiebbar ist.

## Claims

1. Solid-bowl screw centrifuge, having the following:
- a centrifuging drum having a drum bowl (1) and a screw (2) with a screw body (3), which is surrounded by a screw blade (4) which forms a plurality of screw turns, a conveying path for transporting a centrifuging material to be processed being formed between the screw turns,
- an inlet (12) for the centrifuging material to enter the centrifuging drum,
- at least one solids outlet and at least one liquid outlet (16),
- a set of plates (9) comprising plates (11) being arranged in the centrifuging drum,
- the drum space (6) being axially closed off by a drum cover (7) which is substantially conical in form,
- the set of plates (9) being connected directly upstream of the liquid outlet (16) and bearing against or being arranged on the drum cover (7),
**characterized in that**
- the set of plates (9) is arranged in a cylindrical portion of the drum space with a substantially constant diameter, and
- a disc (8); which has a disc-like inner portion (8a) and a conical outer portion (8b), opposite to the drum cover, is provided between the first screw turn (x), as seen from the drum cover (7), and the drum cover (7) itself, as a termination of the screw.

2. Solid-bowl screw centrifuge according to Claim 1, **characterized in that** the conical plates (11) are designed so as to substantially correspond to the conicity of the drum cover (7).

3. Solid-bowl screw centrifuge according to Claim 1 or 2, **characterized in that** the set of plates has a collection line (14) for the clarified liquid phase, which line is preferably located at least partially or completely on a smaller diameter in the centrifuging drum than the outer wall of the screw body (3).

4. Solid-bowl screw centrifuge according to one of the preceding claims, **characterized in that** the maximum radial extent of the disc (8) is shorter than the radial extent of the screw blade (4).

5. Solid-bowl screw centrifuge according to one of the preceding claims, **characterized in that** at least one opening (21), preferably an annular gap, for liquid to pass through is formed at the inner diameter of the disc (8).

6. Solid-bowl screw centrifuge according to one of the preceding claims, **characterized in that** the set of plates (9) is formed between the disc (8) and the drum cover (7).

7. Solid-bowl screw centrifuge according to one of the preceding claims, **characterized in that** the set of plates (9) has a holder (10) which comprises an inner cylindrical portion (10a) and a conical portion (10b) which adjoins the inner cylindrical portion in the axial direction, the conical plates (11) being arranged between the conical portion (10b) and the drum cover (7).

8. Solid-bowl screw centrifuge according to one of the preceding claims, **characterized in that** the set of plates (9) is designed in such a manner that the centrifuging material that is to be clarified is supplied radially from the outer side.

9. Solid-bowl screw centrifuge according to one of the preceding claims, **characterized in that** riser passages (13) are formed in the outer region of the plates (11) and preferably also pass through the conical portion (10b) of the holder (10).

10. Solid-bowl screw centrifuge according to one of the preceding claims, **characterized in that** at least the two collection lines are formed in the cylindrical portion of the holder (10).

11. Solid-bowl screw centrifuge according to one of the preceding claims, **characterized in that** the collection line (14) opens out into the outlet (16), preferably via a bore (15) in the drum cover (7).

12. Solid-bowl screw centrifuge according to one of the preceding claims, **characterized in that** the screw (2) has a clearing attachment (17) for discharging the solids from the concentrate space.

13. Solid-bowl screw centrifuge according to one of the preceding claims, **characterized in that** the inlet pipe (12) is designed in such a manner as to rotate with the screw (2).

14. Solid-bowl screw centrifuge according to one of the preceding claims, **characterized in that** ribs (23) for introducing the centrifuging material into the set of plates (9) are fitted to the holder (10) on the side remote from the plates (11) or to the drum cover (7).

15. Solid-bowl screw centrifuge according to one of the preceding claims, **characterized in that** the distance between the plates (11) of the set of plates (9) is between 0.5 and 3 mm, measured perpendicular to the surface of the plates.

16. Solid-bowl screw centrifuge according to one of the preceding claims, **characterized in that** the angle of inclination of the conical plates (11) with respect to the drum axis is between 35° and 55°, in particular is from 40° to 50°.

17. Solid-bowl screw centrifuge according to one of the preceding claims, **characterized in that** the maximum radial extent of the plates (11) amounts to between 50 and 75% of the free screw region or of the drum space (6).

18. Solid-bowl screw centrifuge according to one of the preceding claims, **characterized in that** the maximum radial extent of the plates (11) is 2/3 of the free screw region or of the drum space (6).

19. Solid-bowl screw centrifuge according to one of the preceding claims, **characterized in that** a back-flushing device and/or a centrifugal-force valve (19) and/or a nozzle (19) is provided for cleaning purposes.

20. Solid-bowl screw centrifuge according to one of the preceding claims, **characterized in that** a regulating disc (22) can be slid axially in front of the outlet in order to regulate the liquid level.

## Revendications

1. Centrifugeuse à vis à bol plein, qui comporte les éléments suivants :
- un panier centrifuge avec une enveloppe de panier (1) et avec une vis (2) comportant un corps de vis (3), lequel est enveloppé d'une feuille à vis (4), qui forme plusieurs pas de vis, une voie de transport étant formée entre les pas de vis pour le transport d'une masse centrifugée à traiter,
- une arrivée (12) pour la masse centrifugée dans le panier centrifuge,
- au moins un déversement de matière solide et au moins un écoulement de liquide (16),
- dans le panier centrifuge, un paquet d'assiettes (9) étant disposé avec des assiettes (11),
- la chambre du panier (6) étant fermée de façon axiale par un couvercle du panier (7), qui est sensiblement formé de façon conique,
- le paquet d'assiettes (9) étant directement placé en amont de l'écoulement de liquide (16) et se situant au niveau du couvercle du panier (7) et/ou étant disposé sur celui-ci,
**caractérisée en ce que**
- le paquet d'assiettes (9) est disposé dans une section cylindrique de la chambre du panier avec un diamètre sensiblement constant et
- un disque (8) est prévu entre le premier pas de vis (x) vu à partir du couvercle du panier (7) et le couvercle du panier (7), comme fermeture de la vis, disque qui comporte une section interne en forme de disque (8a) et une section externe conique (8b) opposée au couvercle du panier.

2. Centrifugeuse à vis à bol plein selon la revendication 1, **caractérisée en ce que** les assiettes coniques (11) sont formées sensiblement en correspondance avec la conicité du couvercle du panier (7).

3. Centrifugeuse à vis à bol plein selon la revendication 1 ou 2, **caractérisée en ce que** le paquet d'assiettes comporte un conduit collecteur (14) pour la phase liquide clarifiée, conduit qui se trouve de préférence, au moins en partie ou entièrement, sur un diamètre inférieur, dans le panier centrifuge, à celui de la paroi externe du corps de vis (3).

4. Centrifugeuse à vis à bol plein selon l'une des revendications précédentes, **caractérisée en ce que** l'extension radiale maximale du disque (8) est inférieure à l'extension radiale de la feuille de la vis (4).

5. Centrifugeuse à vis à bol plein selon l'une des revendications précédentes, **caractérisée en ce que**, au niveau du diamètre interne du disque (8), au moins une ouverture (21), de préférence une fente annulaire, est formée pour le passage de liquide.

6. Centrifugeuse à vis à bol plein selon l'une des revendications précédentes, **caractérisée en ce que** le paquet d'assiettes (9) est formé entre le disque (8) et le couvercle du panier (7).

7. Centrifugeuse à vis à bol plein selon l'une des revendications précédentes, **caractérisée en ce que** le paquet d'assiettes (9) comporte une fixation (10), laquelle comprend une section cylindrique interne (10a) et une section conique raccordée à celle-ci de façon axiale (10b), les assiettes coniques (11) étant disposées entre la section conique (10b) et le couvercle du panier (7).

8. Centrifugeuse à vis à bol plein selon l'une des revendications précédentes, **caractérisée en ce que** le paquet d'assiettes (9) est formé de sorte que l'arrivée de la masse centrifugée à clarifier s'effectue de façon radiale depuis l'extérieur.

9. Centrifugeuse à vis à bol plein selon l'une des revendications précédentes, **caractérisée en ce que** des canaux montants (13) sont formés dans la zone externe des assiettes (11), lesquels traversent de préférence également la section conique (10b) de la fixation (10).

10. Centrifugeuse à vis à bol plein selon l'une des revendications précédentes, **caractérisée en ce qu'**au moins les deux conduits collecteurs sont formés dans la section cylindrique de la fixation (10).

11. Centrifugeuse à vis à bol plein selon l'une des revendications précédentes, **caractérisée en ce que** le conduit collecteur (14) débouche dans l'écoulement (16), de préférence via un alésage (15) du couvercle du panier (7).

12. Centrifugeuse à vis à bol plein selon l'une des revendications précédentes, **caractérisée en ce que** la vis (2) comporte un appendice de dégagement (17) pour l'évacuation de la matière solide hors de la chambre de concentrat.

13. Centrifugeuse à vis à bol plein selon l'une des revendications précédentes, **caractérisée en ce que** la conduite d'arrivée (12) est formée de sorte qu'elle tourne conjointement avec la vis (2).

14. Centrifugeuse à vis à bol plein selon l'une des revendications précédentes, **caractérisée en ce qu'**au niveau de la fixation (10), du côté opposé aux assiettes (11) ou au niveau du couvercle de panier (7), des nervures (23) sont disposées pour introduire la masse centrifugée dans le paquet d'assiettes (9).

15. Centrifugeuse à vis à bol plein selon l'une des revendications précédentes, **caractérisée en ce que** l'écart des assiettes (11) du paquet d'assiettes (9) est compris entre 0,5 et 3 mm, mesuré perpendiculairement à la surface des assiettes.

16. Centrifugeuse à vis à bol plein selon l'une des revendications précédentes, **caractérisée en ce que** l'angle d'inclinaison des assiettes coniques (11) par rapport à l'axe du panier est compris entre 35 ° et 55°, plus particulièrement entre 40° et 50°.

17. Centrifugeuse à vis à bol plein selon l'une des revendications précédentes, **caractérisée en ce que** l'extension radiale maximale des assiettes (11) est comprise entre 50 et 75 % de la zone de vis libre ou de la chambre du panier (6).

18. Centrifugeuse à vis à bol plein selon l'une des revendications précédentes, **caractérisée en ce que** l'extension radiale maximale des assiettes (11) correspond à environ 2/3 de la zone de vis libre ou de la chambre du panier (6).

19. Centrifugeuse à vis à bol plein selon l'une des revendications précédentes, **caractérisée en ce que** pour le nettoyage, il est prévu un dispositif de rétrolavage et/ou une vanne à force centrifuge (19) et/ou une tuyère (19).

20. Centrifugeuse à vis à bol plein selon l'une des revendications précédentes, **caractérisée en ce que** pour réguler le niveau du liquide, un disque de régulation (22) peut être déplacé de façon axiale devant l'écoulement.
